# EUROPÄISCHE PATENTSCHRIFT

(11) **EP 1 762 788 B1**
(45) Veröffentlichungstag und Bekanntmachung des Hinweises auf die Patenterteilung: **17.04.2019**
(21) Anmeldenummer: 06119608.5
(22) Anmeldetag: 28.08.2006
(51) Int. Cl.: F24C 15/12, E05D 7/12, E05D 7/10, E05F 1/12

(54) **Scharnierhalter**
Hinge support
Support de charnière

(30) Priorität: 08.09.2005 DE 102005042800
(43) Veröffentlichungstag der Anmeldung: 14.03.2007
(73) Patentinhaber: BSH Hausgeräte GmbH, 81739 München (DE)
(72) Erfinder: Lindert, Christian, 83126, Flintsbach am Inn (DE)

(56) Entgegenhaltungen:
- EP-A1- 0 247 756
- DE-A1- 3 110 114
- DE-U1- 8 904 737
- DE-U1- 29 910 765
- US-A1- 2004 174 515

## Beschreibung

Die Erfindung bezieht sich auf einen Scharnierhalter mit einem Bauteil wie einer Abdeckplatte für eine Kochmulde und mit einer Scharnierachse, wobei die Scharnierachse einen Lagerzapfen umfasst, wobei das Bauteil um die Scharnierachse drehbar ist, welcher Scharnierhalter an zumindest einem ortsfesten Halterelement eine einseitig offene Lagernut aufweist, in die jeweils ein Lagerzapfen der Scharnierachse mit Spiel frei eingesteckt ist und wobei der Lagerzapfen in dieser wenigstens einen Lagernut gegenüber Torsionskräften, die auf den Lagerzapfen einwirken, formschlüssig gehalten ist.

Aus der Druckschrift DE 31 10 114 A1 (Figur 5) ist ein Scharnierhalter für ein Bauteil, wie eine Abdeckplatte, für eine Kochmulde bekannt. Das Bauteil ist um eine Scharnierachse drehbar. Der Scharnierhalter weist an zumindest einem ortsfesten Element eine einseitig offene Lagernut auf, wobei die Lagernut eine in die Einsteckbahn der Lagernut ragende Sperrnase aufweist. Der aus der Druckschrift DE 31 10 114 A1 bekannte Scharnierhalter ist Teil eines aushängbaren Scharniers für den Seitenladen von Fahrzeugen. Das Scharnier hat ein gehäuseartiges, am Fahrzeugrahmen zu befestigendes Unterteil mit zwei Seitenwangen mit Nutenbahnen, die einführseitig eine Verengung besitzen und in zylindrischen Lagerstellen enden. Die Scharniere weisen des Weiteren ein am Seitenladen zu befestigendes Oberteil auf, welches zwei den Nutenbahnen mit den Lagerstellen zugeordnete Lagernocken trägt. Um zu verhindern, dass der Seitenladen bei der Schwenkbewegung von der Offen- in die Schließstellung und umgekehrt unbeabsichtigt ausgehängt wird, schlägt die Druckschrift DE 31 10 114 A1 vor, die Nutenbahnen der Seitenwangen und/oder die Abflachungen der Lagernocken mit einer Richtungsänderung vorzusehen.

Die Druckschrift EP 0 247 756 A offenbart einen Scharnierhalter, der an zumindest einem ortsfesten Element eine einseitig offene Lagernut aufweist, wobei die Lagernut eine in die Einsteckbahn der Lagernut ragende Sperrnase aufweist. Um ein Scharnier bereitzustellen, das keine gegenläufige Feder aufweist und dennoch dazu ausgebildet ist, eine Tür in einer beliebigen offenen Position zu halten, schlägt die Druckschrift EP 0 247 756 A vor, dass das Scharnier elastisch deformierbare Elemente aufweist, wobei die elastisch deformierbaren Elemente der Schließbewegung des Scharniers entgegenwirken.

Bei einem bekannten Scharnierhalter für eine Abdeckplatte eines Kochfeldes bzw. einer Kochmulde ist die Abdeckplatte beidseitig mittels Lagerzapfen in ortsfesten z. B. auf der horizontalen Muldenplatte des Kochfeldes befestigten Halterelementen um etwa von 0°C bis 95°C drehbar gelagert. Die spiegelbildlich beidseitig der Abdeckplatte angeordneten Halterelemente besitzen etwa senkrechte Lagernuten, in denen, von oben her einsteckbar, die mit der Scharnierachse z. B. über Federelemente verbundenen, unrunden Lagerzapfen der Scharnierachse formschlüssig gehalten sind. Eine solchermaßen gelagerte Abdeckplatte ist zwar sehr einfach montierbar und z. B. zu Reinigungszwecken demontierbar, sie kann aber auch in der abgesenkten, waagerechten Schließstellung und insbesondere beim Hochheben der Abdeckplatte aus dieser abgesenkten Schließstellung in die im Wesentlichen senkrechte Öffnungsstellung unter Anwendung von manuellen Hebekräften sehr leicht unerwünscht aus ihren senkrechten Nutenlagern ausgehebelt werden.

Der vorliegenden Erfindung liegt daher die Aufgabe zugrunde, einen Scharnierhalter der eingangs genannten Art so auszugestalten, dass das Scharnierlager für den drehbaren Bauteil so ausgestaltet ist, dass auch bei flüchtiger Handhabung ein unbeabsichtigtes Aushebeln des Bauteils z. B. der drehbaren Abdeckplatte aus ihrer Verankerung nicht stattfinden kann.

Diese Aufgabe wird gemäß der Erfindung bei einem Scharnierhalter der eingangs genannten Art dadurch gelöst, dass die wenigstens eine Lagernut am offenen Ende zumindest an der Nutseite, auf die im unbewegten und/oder bewegten Zustand des Bauteils die Torsionskräfte über den dem offenen Ende zugewandten Teil des Lagerzapfens einwirken, eine in die Einsteckbahn der Lagernut ragende Sperrnase aufweist.

Diese Sperrnase stellt sicher, dass beim Bewegen, d. h. drehen, des Bauteils und zumindest in einer der beiden Endstellungen des Bauteils ein unbeabsichtigtes Lösen dieses Bauteils aus seiner Verankerung nicht stattfinden kann, da aufgrund der Torsionskraft der Lagerzapfen an der Sperrnase anstößt und ein Weiterbewegen des Bauteils nicht möglich ist. Ein Abheben des Bauteils ist erst dann möglich, wenn keine Torsionskräfte mehr auf den Lagerzapfen einwirken.

Das vorgenannte Abheben des Bauteils z. B. zu Reinigungszwecken ist erst in einer vorbestimmten Stellung des Bauteils, vorzugsweise in der senkrechten Öffnungsstellung der Abdeckplatte möglich, dadurch, dass gemäß einer bevorzugten Ausgestaltung der Erfindung der Lagerzapfen mit einer sich beim Drehvorgang des Bauteils aus einer ersten Stellung heraus in eine zweite Stellung spannenden Torsionsfeder verbunden ist. Hierbei ist erfindungsgemäß vorgesehen, dass der Lagerzapfen in der Weise mit der Torsionsfeder zusammenwirkt, dass auf ihn in der ersten Stellung, vorzugsweise in der Öffnungsstellung des Bauteils, keine Torsionskräfte einwirken und nur beim Drehvorgang und in der zweiten Stellung, vorzugsweise in der Schließstellung, Torsionskräften ausgesetzt ist.

Eine besonders wirksame und rasch wirkende Sperrung des Bauteils wird gemäß einer Weiterbildung der Erfindung dann erreicht, wenn der Lagerzapfen ein im Wesentlichen rechteckförmiges Grundprofil aufweist.

Für großflächige Bauteile wie für eine Abdeckplatte eines Kochfeldes aus Blechmaterial oder Glasmaterial ist es vorteilhaft, wenn zu beiden Seiten des drehbaren Bauteils jeweils ein Halterelement vorgesehen ist, welche Halterelemente spiegelbildlich ausgebildet sind und mit einseitig und längsseitig offenen, Sperrnasen aufweisenden Lagernuten versehen sind.

Die Erfindung ist nachstehend anhand eines in der Zeichnung dargestellten Ausführungsbeispieles erläutert.

Es zeigt:
- Fig. 1: die perspektivische Darstellung einer Kochmulde bzw. eines Kochfeldes mit halbgeöffneter Abdeckplatte;
- Fig. 2: ein Scharnierhalter der Kochmulde gem. Fig. 1 in perspektivischer und vergrößerter Darstellung.

Fig. 1 zeigt eine Kochmulde 1 eines Hausgeräts, die z. B. oberhalb eines nicht dargestellten Backofens angebracht ist. Die Kochmulde 1 besitzt eine Muldenplatte 2, die vielfache Tiefprägungen besitzt und in der vier als Gasbrenner ausgebildete Kochstellen 3 angeordnet sind und die randseitig umgebördelte Ränder 4 besitzt. Am hinteren Randbereich besitzt die Muldenplatte 2 einen ebenen Flächenabschnitt 5, der zu beiden Seiten viereckige Stecköffnungen 6 aufweist, in welche nachstehend erläuterte Scharnierhalter 7 verrastend einsteckbar sind. In diesem Paar von Scharnierhaltern 7 schwenkbar gelagert ist ein Bauteil in Form einer Abdeckplatte 8, die beim Ausführungsbeispiel aus Metallblech besteht, aber auch aus einem anderen Material wie Glasmaterial gebildet sein kann. Für die schwenkbare bzw. drehbare Lagerung der Abdeckplatte 8 dienen die Scharnierhalter 7, die spiegelbildlich ausgebildet sind und jeweils eine einseitig, nach oben und längsseitig offene Lagernut 10 aufweisen für die formschlüssige Lagerung jeweils eines etwa rechteckförmigen Lagerzapfens 11 der Scharnierachse der Abdeckplatte 8, wie in Fig. 2 deutlich dargestellt. Durch die paarweise Anordnung der Scharnierhalter 7 sind die beidseitig der Abdeckplatte 8 angeordneten Lagerzapfen 11 in ihren Lagerstellen formschlüssig schwenkbar gehalten und von oben in vertikaler Richtung einsteckbar montiert. Beim Ausführungsbeispiel ist dieser Lagerzapfen 11 (siehe insbesondere Fig. 2) mit einer Selbsthalteeinrichtung 12 z. B. unter Benutzung einer Torsionsfeder 16 drehfest verbunden, wodurch beim Schwenken oder Drehen der Abdeckplatte 8 in jeder Schwenkstellung diese Abdeckplatte 8 selbsthemmend gehalten wird. In Fig. 2 sind die zur Scharnierachse 17 gehörenden Teile der Deutlichkeit halber gestrichelt dargestellt, so wie die Scharnierachse 17 selbst, die zur Selbsthalteeinrichtung 12 gehörende Torsionsfeder 16 sowie der rechteckförmige Lagerzapfen 11. Der in Fig. 2 gezeigte Scharnierhalter 7 entspricht dem in Fig. 1 rechts der Abdeckplatte 8 angeordneten Scharnierhalter 7. Der Scharnierhalter 7 ist einstückig verbunden mit einem ebenfalls z. B. aus Kunststoff bestehenden Raststecker 13, der ein vierkantiges Grundprofil besitzt und in die zugeordnete viereckige Stecköffnung 6 der Muldenplatte 2 von oben her einsteckbar ist. Der Raststecker 13 ist als Hohlprofil ausgebildet und besitzt zumindest zwei gegenüberliegende Wandteile 14, von denen jeder Wandteil eine ausgeschnittene, elastisch federnde Rastzunge 15 besitzt, welche Rastzungen 15 beim Einstecken des Raststeckers 13 hinter den Unterkanten der Stecköffnung 6 des Flächenabschnitts 5 verrasten, wie in Fig. 2 angedeutet.

Anhand der Fig. 2 ist ferner verdeutlicht, dass in der senkrechten Lagernut 10 bzw. dem Lagernuten-Paar der Lagerzapfen 11, d. h. dass über die Scharnierachse 17 verbundene Lagerzapfen-Paar von oben einsteckbar formschlüssig gelagert ist und zwar mit einem gewissen Lagerspiel zumindest bzgl. der breiten Ausdehnung der Lagernut 10. Beim Verschwenken oder Drehen der Abdeckplatte 8 aus der senkrechten Öffnungsstellung in Pfeilrichtung (Fig. 1) wird die in der ersten Stellung nämlich der Öffnungsstellung spannungslose Torsionsfeder 16 gespannt. Diese Federspannung bleibt auch in der zweiten Stellung nämlich in der waagerechten Schließstellung der Abdeckplatte 8 erhalten. Hierbei wird auf beide Lagerzapfen 11 eine Torsionskraft P, d. h. ein Drehmoment, ausgeübt, wodurch jeder Lagerzapfen 11 - wie in Fig. 2 angedeutet - leicht gekippt wird und mit der dem offenen Ende der Lagernut 10 zugewandten Kante mit einer gewissen Kraft an der zugeordneten Nutseite 18 anliegt. Um nun bei Vorhandensein einer Torsionskraft P, also beim Verschwenken (anheben) der Abdeckplatte 8 und in der Schließstellung ein unbeabsichtigtes Aushebeln der Abdeckplatte 8 zu verhindern, ist in der Einsteckbahn, der Lagerzapfen 11 zumindest an den vorgenannten Nutseiten 18 eine Sperrnase 19 am offenen Ende der Lagernut 10 angeformt, an der die obere Kante des gekippten Lagerzapfens 11 anstößt und ein unbeabsichtigtes Abheben der Abdeckplatte 8 aus ihrer Verankerung bzw. Lagerung verhindert, da die Sperrnase 19 in deren Einsteckbahn hineinragt, wie Fig. 2 deutlich zeigt. Erst in der ersten Stellung der Abdeckplatte 8, also in der Öffnungsstellung gibt die spannungslos gewordene Torsionsfeder 16 die Lagerzapfen 11 frei und die Abdeckplatte 8 kann mitsamt der Scharnierachse 17, der Selbsthalteeinrichtung 12 und den Lagerzapfen 11 von den ortsfesten Scharnierhaltern noch oben abgehoben werden und dann in Gegenrichtung wieder montiert werden. In Abwandlung des Ausführungsbeispiels ist es auch denkbar, unter Verzicht auf Torsionsfedern eine ein kippen der Lagerzapfen 11 bewirkende Torsionskraft allein durch die beim Verschwenken des Bauteils 8 auftretende Lagerreibung zu erhalten. Selbstverständlich genügt bei entsprechender geringer Ausdehnung des Bauteils auch ein einzelner Scharnierhalter 7, dessen Lagernut dann in Längsrichtung geschlossen auszubilden wäre.

## Patentansprüche

1. Scharnierhalter (7) mit einem Bauteil (8) wie einer Abdeckplatte für eine Kochmulde und mit einer Scharnierachse (17), wobei die Scharnierachse (17) einen Lagerzapfen (11) aufweist, wobei das Bauteil (8) um die Scharnierachse (17) drehbar ist, welcher Scharnierhalter (7) an zumindest einem ortsfesten Element (Scharnierhalter 7) eine einseitig offene Lagernut (10) aufweist, in die jeweils ein Lagerzapfen (11) der Scharnierachse (17) mit Spiel frei eingesteckt ist und wobei der Lagerzapfen (11) in dieser wenigstens einen Lagernut (10) gegenüber Torsionskräften (P), die auf den Lagerzapfen (11) einwirken, formschlüssig gehalten ist, **dadurch gekennzeichnet, dass** die wenigstens eine Lagernut (10) am offenen Ende zumindest an der Nutseite (18) auf die im unbewegten und/oder bewegten Zustand des Bauteils (8) die Torsionskräfte (P) über den dem offenen Ende zugewandten Teil des Lagerzapfens (11) einwirken eine in die Einsteckbahn der Lagernut (10) ragende Sperrnase (19) aufweist, wobei diese Sperrnase sicher stellt, dass beim Drehen des Bauteils (8) und zumindest in einer der beiden Endstellungen des Bauteils (8) ein unbeabsichtigtes Lösen des Bauteils (8) aus seiner Verankerung nicht stattfinden kann.

2. Scharnierhalter nach Anspruch 1, **dadurch gekennzeichnet, dass** der Lagerzapfen (11) mit einer sich beim Drehvorgang des Bauteils (8) aus einer ersten Stellung heraus in eine zweite Stellung spannenden Torsionsfeder (16) verbunden ist.

3. Scharnierhalter nach Anspruch 2, **dadurch gekennzeichnet, dass** der Lagerzapfen (11) in der Weise mit der Torsionsfeder (16) zusammenwirkt, dass auf ihn in der ersten Stellung, vorzugsweise in der Öffnungsstellung des Bauteils (8) keine Torsionskräfte einwirken und nur beim Drehvorgang und in der zweiten Stellung, vorzugsweise in der Schließstellung Torsionskräften (P) ausgesetzt ist.

4. Scharnierhalter nach einem der vorhergehenden Ansprüche, **dadurch gekennzeichnet, dass** die Torsionsfeder (16) Teil einer das Bauteil (8) in jeder Drehstellung selbsthemmend haltenden Selbsthalteeinrichtung (12) ist.

5. Scharnierhalter nach einem der vorhergehenden Ansprüche, **dadurch gekennzeichnet, dass** der Lagerzapfen (11) ein im Wesentlichen rechteckförmiges Grundprofil aufweist.

6. Scharnierhalter nach einem der vorhergehenden Ansprüche, **dadurch gekennzeichnet, dass** zu beiden Seiten des drehbaren Bauteils (8) jeweils ein Scharnierhalter (7) vorgesehen ist, welche Scharnierhalter spiegelbildlich ausgebildet sind und mit einseitig längsseitig offenen, Sperrnasen (19) aufweisenden Lagernuten (10) versehen sind.

7. Scharnierhalter nach einem der vorhergehenden Ansprüche, **dadurch gekennzeichnet, dass** er als Kunststoffspritzgussteil ausgebildet ist.

## Claims

1. Hinge support (7) with a component (8) such as a cover plate for a hob and with a hinge axis (17), wherein the hinge axis (17) has a bearing pin (11), wherein the component (8) is able to be rotated about the hinge axis (17), which hinge support (7) has on at least one stationary element (hinge support 7) a bearing groove (10) which is open on one side, and into which in each case one bearing pin (11) of the hinge axis (17) is freely inserted with play and wherein the bearing pin (11) is supported in a form-fit manner in said at least one bearing groove (10) with respect to torsion forces (P) which act upon the bearing pin (11), **characterised in that** the at least one bearing groove (10) at the open end, at least on the groove side (18) upon which in the non-moved and/or moved state of the component (8) the torsion forces (P) act via the part of the bearing pin (11) facing towards the open end, has a cam (19) protruding into the insertion path of the bearing groove (10), wherein said cam ensures that when the component (8) is rotated and at least in one of the two end positions of the component (8) an unintended releasing of the component (8) from its braced position cannot take place.

2. Hinge support according to claim 1, **characterised in that** the bearing pin (11) is connected to a torsion spring (16) which stretches out from a first position into a second position during the rotation procedure of the component (8).

3. Hinge support according to claim 2, **characterised in that** the bearing pin (11) interacts with the torsion spring (16) in such a manner that no torsion forces act upon it in the first position, preferably in the open position of the component (8) and it is only exposed to torsion forces (P) during the rotation procedure and in the second position, preferably in the closed position.

4. Hinge support according to one of the preceding claims, **characterised in that** the torsion spring (16) is part of a self-supporting facility (12) which supports the component (8) in any rotation position in a self-locking manner.

5. Hinge support according to one of the preceding claims, **characterised in that** the bearing pin (11) has a substantially rectangular basic profile.

6. Hinge support according to one of the preceding claims, **characterised in that** on both sides of the rotatable component (8) a hinge support (7) is provided in each case, which hinge supports are embodied in a mirror-image manner and are provided with bearing grooves (10) having cams (19) which are open on one long side.

7. Hinge support according to one of the preceding claims, **characterised in that** it is embodied as a plastic injection-moulded part.

## Revendications

1. Support de charnière (7) comportant un élément (8) tel qu'une plaque de recouvrement d'une plaque de cuisson et un axe de charnière (17), l'axe de charnière (17) comprenant un tourillon (11) et l'élément (8) pouvant pivoter autour de l'axe de charnière (17), lequel support de charnière (7) comprend une rainure de palier (10) ouverte à un côté sur au moins un élément fixe (support de charnière 7) dans laquelle un tourillon (11) de l'axe de charnière (17) respectif est inséré librement avec jeu, et dans lequel le tourillon (11) est maintenu par complémentarité de forme dans cette au moins une rainure de palier (10) contre des forces de torsion (P) exercées sur le tourillon (11),
**caractérisé en ce que** la au moins une rainure de palier (11) comprend un ergot de blocage (19) faisant saillie dans la voie d'insertion de la rainure de palier (10) à son extrémité ouverte au moins sur le côté de rainure (18) sur lequel, à l'état stationnaire ou de déplacement de l'élément (8), les forces de torsion sont exercées par la partie du tourillon (11) tournée vers l'extrémité ouverte, et dans lequel cet ergot de blocage assure que lors d'un pivotement de l'élément (8) et dans au moins une des deux positions de fin de course de l'élément (8), un détachement involontaire de l'élément (8) hors de son logement ne peut pas se produire.

2. Support de charnière selon la revendication 1, **caractérisé en ce que** le tourillon (11) est relié à un ressort de torsion (16) le rappelant dans une seconde position lors d'un pivotement de l'élément (8) hors de sa première position.

3. Support de charnière selon la revendication 2, **caractérisé en ce que** le tourillon (11) coopère avec le ressort de torsion (16) de manière à ce qu'aucune force de torsion ne s'exerce sur lui dans la première position, de préférence dans la position d'ouverture de l'élément (8) et qu'il ne soit soumis aux forces de torsion (P) uniquement lors du pivotement et dans la seconde position, de préférence dans la position de fermeture.

4. Support de charnière selon l'une des revendications précédentes, **caractérisé en ce que** le ressort de torsion (16) constitue une partie d'un dispositif d'auto-maintien (12) autobloquant de l'élément (8) dans chaque position de rotation.

5. Support de charnière selon l'une des revendications précédentes, **caractérisé en ce que** le tourillon (11) possède un profil de base essentiellement rectangulaire.

6. Support de charnière selon l'une des revendications précédentes, **caractérisé en ce qu'**un support de charnière (7) est prévu respectivement des deux côtés de l'élément pivotant (8), lesquels supports de charnière sont formés de façon symétrique en miroir et sont pourvus de rainures de palier (10) ouvertes d'un côté longitudinalement et comportant des ergots de blocage (19).

7. Support de charnière selon l'une des revendications précédentes, **caractérisé en ce qu'**il est formé en tant que pièce en plastique moulée par injection.
